# EUROPÄISCHE PATENTSCHRIFT

(11) **EP 2 278 665 B1**
(45) Veröffentlichungstag und Bekanntmachung des Hinweises auf die Patenterteilung: **15.02.2017**
(21) Anmeldenummer: 10011946.0
(22) Anmeldetag: 13.09.2007
(51) Int. Cl.: H01R 13/115, H01R 4/24

(54) **Verbindungsstück zur Herstellung eines elektrischen Kontakts**
Connector piece for creating an electric contact
Pièce de raccordement destinée à la fabrication d'un contact électrique

(30) Priorität: 14.09.2006 DE 102006043056
(43) Veröffentlichungstag der Anmeldung: 26.01.2011
(62) Teilanmeldung aus: 07017959.3
(73) Patentinhaber: Hager Electro GmbH & Co. KG, 66440 Blieskastel (DE)
(72) Erfinder: Kelaiditis, Dr. Ing. Konstantin, 66386 St. Ingbert (DE)
(74) Vertreter: Nuss, Laurent

(56) Entgegenhaltungen:
- EP-A- 0 099 035
- EP-A1- 1 544 626
- EP-A2- 1 593 979
- DE-A1-102005 021 136
- DE-B- 1 187 323
- US-A- 2 779 011
- US-A- 3 823 392
- US-A- 4 591 230
- US-A1- 2002 153 158

## Beschreibung

Die Erfindung betrifft ein Verbindungsstück, das einteilig durch Formung eines Blechstanzteils hergestellt ist und Klemmschenkel aufweist, zwischen denen unter Herstellung eines elektrischen Kontakts ein Leiter einklemmbar ist.

Verbindungsstücke solcher Art werden z.B. in einer Anschlussvorrichtung für elektronische Stromzähler verwendet, wie sie in der DE 10 2004 025 605 A1 beschrieben ist. Zwischen den Klemmschenkeln der Verbindungsstücke werden Leiterstücke eingeklemmt, welche vom Gehäuse des elektronischen Stromzählers vorstehen und durch Öffnungen in einer über den Verbindungsstücken angeordneten Zählertragplatte hindurchragen. Zum Anschluss wird der Stromzähler auf der Tragplatte verschoben, wobei die Leiterstücke zur Verklemmung in Längsrichtung der Klemmschenkel unter elastischer Aufspreizung der Schenkel eingeschoben werden.

Ein Verbindungsstück entsprechend dem Oberbegriff des Anspruches 1 ist aus dem Dokument EP 1 544 626 A1 bekannt.

Der Erfindung liegt die Aufgabe zugrunde, ein neues Verbindungsstück der eingangs erwähnten Art zu schaffen, das sich mit geringem Arbeits- und Materialaufwand herstellen lässt.

Diese Aufgabe wird durch die Merkmale des Kennzeichen des Anspruches 1 gelöst.

Aus einem solchen Blechstanzteil lässt sich mit geringem Arbeits- und Materialaufwand ein Verbindungsstück herstellen, dessen Klemmschenkel in der Art eines Tulpenblütenblatts geformt sind, wobei die Klemmschenkel entweder in Schenkellängsrichtung zueinander versetzt angeordnet sind oder einander gegenüberliegen. In einer alternativen platzsparenden Ausführungsform ist nur einer der Klemmschenkel tulpenblattartig gebogen, während der andere Klemmschenkel im Wesentlichen in der Blechebene des Blechstanzteils verbleibt.

Das Blechstanzteil kann die Form eines Rechtecks aufweisen, wobei der Randabschnitt geradlinig von der Mitte einer Rechteckseite an und senkrecht zu dieser verläuft.

Vorzugsweise verläuft die genannte Linie senkrecht zu dem geradlinigen Randeinschnitt und bildet eine Biegelinie. Z.B. von dieser Biegelinie an kann der Klemmschenkel in der Art eines Tulpenblütenblatts geformt sein.

In einer bevorzugten Ausführungsform der Erfindung ist an einer zu dem linearen Randeinschnitt parallelen Seite des Blechstanzteils ein weiterer Randeinschnitt gebildet und zwischen den inneren Enden der beiden Randeinschnitte verläuft eine Biegelinie, um welche das Blechstanzteil zur Bildung des Verbindungsstücks um 180° abgebogen ist. Vorzugsweise weist in dieser Ausführungsform der Randabschnitt eine Breite auf, die der doppelten Blechstärke entspricht. Die um 180° abgebogenen Teile des Blechstanzteils können so spannungsfrei gegeneinander anliegen. Die Klemmschenkel liegen einander gegenüber.

In einer alternative Ausführungsform ist ein der genannten Linie nahe Teil des Abschnitts senkrecht zum Randeinschnitt verschränkt, so dass der in Richtung zum freien Ende verbleibende Teil dieses einen der Klemmschenkel bildenden Abschnitts dem anderen Klemmschenkel gegenüberliegt.

In einer weiteren bevorzugten Ausführungsform ist ein schräger oder im Winkel verlaufender Randeinschnitt an einer Längsseite des Stanzteils gebildet. Die genannte Linie ist eine Biegelinie, um die das Blechstanzteil zur Bildung des Verbindungsstück um 180° abgebogen ist.

Die Erfindung wird nachfolgend anhand von Ausführungsbeispielen und der beiliegenden, sich auf diese Ausführungsbeispiele beziehenden Zeichnungen weiter erläutert. Es zeigen:
- Fig. 1: ein Verbindungsstück mit zueinander versetzt angeordneten Klemmschenkeln,
- Fig. 2: ein zweites Verbindungsstück mit einem teilweise verschränkten Klemmschenkel,
- Fig. 3: ein drittes Verbindungsstück mit einem um 180° gebogenen Blechabschnitt,
- Fig. 4: ein weiteres, der Fig. 3 ähnliches Verbindungsstück,
- Fig. 5: ein fünftes Verbindungsstück mit einem in Längsrichtung des Verbindungsstücks um 180° abgebogenen Klemmschenkel,
- Fig. 6 bis 11: weitere

- Fig. 12: Verbindungsstücke, eine Anschlussvorrichtung für einen elektrischen Stromzähler, in welchem ein Verbindungsstück nach der Erfindung zum Einsatz kommen, und
- Fig. 13: ein weiteres Verbindungsstück.

Ein in Fig. 1 a gezeigtes Stanzteil 1 aus Kupferblech weist an einer Schmalseite 2 einen Randeinschnitt 3 auf. Durch den Randeinschnitt 3 sind zwei Abschnitte 4 und 5 des Blechstanzteils 1 gebildet, aus welchen bei Verformung des Blechstanzteils zu einem Verbindungsstück 8 Klemmschenkel 6 und 7 des Verbindungsstücks (Fig. 1b und 1c) entstehen. An den den freien Längsenden der Abschnitte 4 und 5 entgegengesetzten Enden sind Biegelinien 9 und 10 vorgesehen.

Wie Fig. 1b und Fig. 1c erkennen lassen, sind die Abschnitte 4 und 5 in dem Anschlussstück 8 jeweils um die Biegelinie 9 bzw. 10 abgewinkelt und aus den abgewinkelten Abschnitten 4 und 5 sind die Klemmschenkel 6 und 7 in der Form von Tulpenblütenblättern gebogen.

Wie insbesondere Fig. 1b zeigt, sind die Klemmschenkel 6 und 7 senkrecht zur Schenkellängsrichtung zueinander versetzt. Jeder der Schenkel 6 und 7 weist eine durch Einprägung gebildete Kante 11 auf.

Zwischen den zueinander versetzt angeordneten, elastisch abbiegbaren Klemmschenkeln 6 und 7 lässt sich ein Leiterstück 12 einklemmen, z.B. ein Anschlusskontakt eines Stromzählers, wobei das Leiterstück zur Verklemmung in Längsrichtung zwischen den Schenkel 6 und 7 eingeschoben wird. Die scharfe Kante 11 sichert die Bildung eines elektrischen Kontakts. Zweckmäßig wird die Kante 11 vor der Biegeverformung des Blechstanzteils 1 in das Blechstanzteil eingeprägt.

In den folgenden Figuren sind gleiche oder gleichwirkende Teile mit derselben Bezugszahl wie in Fig. 1 bezeichnet, wobei der betreffenden Bezugszahl der Buchstabe a, b usw. beigefügt ist.

Ein in Fig. 2 gezeigtes Kupferblechstanzteil 1a weist an einer Längsseite 2a einen Randabschnitt 3a auf. Der Randeinschnitt teilt das Blechstanzteil 1 a in Abschnitte 4a und 5a, aus welchen bei der Formung eines Verbindungsstücks 8a aus dem Blechstanzteil 1a Klemmschenkel 6a und 7a gebildet werden.

Wie aus Fig. 2 hervorgeht, ist der Klemmschenkel 7a in einem Bereich 13 in der Blechebene verschränkt, so dass der Klemmschenkel 7a nicht, wie bei dem vorangehenden Ausführungsbeispiel zu dem Klemmschenkel 6a versetzt ist, sondern über den größten Teil seiner Länge dem Klemmschenkel 6a gegenüberliegt.

Sowohl das Verbindungsstück 8 als auch das Verbindungsstück 8a lassen sich ohne jeglichen Stanzabfall aus einem rechteckigen Blechstanzteil herstellen. Verbindungsstücke gemäß Fig. 2 sind in einer in Fig. 12 gezeigten Anschlussvorrichtung für einen elektronischen Stromzähler verwendet.

Bei einem in Fig. 3a dargestellten Blechstanzteil 1 b ist an einer Schmalseite 2b ein Randeinschnitt in Form einer schmalen Randausnehmung 3b gebildet. Die Breite der Randausnehmung ist zweimal so groß wie die Blechstärke des Stanzteils.

Durch einen weiteren Randeinschnitt 14 an einer Längsseite 15 des Stanzteils 1 b entsteht ein Bereich 16, welcher sich zur Bildung eines Verbindungsstücks 8b um eine zur Längsseite 15 des Blechstanzteils 1b parallele Falzlinie 17 um 180° abbiegen lässt, so dass aus den Abschnitten 4b und 5b gebildete Klemmschenkel 6b und 7b einander gegenüberliegen.

Dem Verbindungsstück von Fig. 4b bis d liegt ein Blechstanzteil 1 c zugrunde, das keine Rechteckform aufweist, sondern winkelförmig ausgebildet ist. Abschnitte 4c und 5c sind durch einen Randeinschnitt 3c voneinander getrennt. Ein verbleibender Bereich 16c lässt sich zur Bildung des Verbindungsstücks 8c um 180° abbiegen. Durch weitere Randeinschnitte 18 und 19 sind jeweils zweiteilige Klemmschenkel 6c und 7c gebildet.

Ein in Fig. 5a gezeigtes Blechstanzteil 1d mit einer Eckenausnehmung 20 weist einen Randeinschnitt 3d an einer Längsseite 15d auf, wobei der Randeinschnitt 3d im Winkel verläuft und einen Abschnitt 4d begrenzt, welcher der Bildung eines Klemmschenkels 6d dient. Ein durch die Eckenausnehmung 20 in der Breite verminderter Endabschnitt 5d bildet einen Klemmschenkel 7d. Ein Endteil 21 des Abschnitts 4d wird zur Bildung der einander gegenüberliegenden Klemmschenkel 6d und 7d im Halbkreis gebogen, wie dies Fig. 5c erkennen lässt.

Ein in Fig. 6b und c dargestelltes Verbindungsstück 8e weist einen Abschnitt 22 auf, welcher dem Verbindungsstück von Fig. 2 entspricht. An dem dem Abschnitt 22 entgegengesetzten Ende sind Kontaktfahnen 23 und 24 vorgesehen. Zur Bildung der Kontaktfahne 23 dient ein Endabschnitt 25 eines Blechstanzteils 1 e. Die Kontaktfahne 24 entsteht durch Abbiegung eines Abschnitts 26 des Blechstanzteils 1 e, welcher durch einen Einschnitt 27 vom übrigen Blechstanzteil getrennt ist. Die Abbiegung erfolgt in der Blechebene.

Die Kontaktfahnen 23 und 24 können z.B. an getrennten Klemmanschlusselementen einer Anschlussleiste an einem Zählerplatz angebracht werden, wobei an eines der Klemmanschlusselemente z.B. eine Neutralleiterzuführung und an das andere Klemmanschlusselement eine Neutralleiterabführung angeschlossen wird.

Ein in Fig. 7 und Fig. 12 gezeigtes erfindungsgemässe Verbindungsstück 8f, welches im wesentlichen dem Verbindungsstück von Fig. 2 entspricht, weist einen Endabschnitt 28 zur unmittelbaren Verbindung mit einem Neutralleiterkabel 29 auf. An dem Endabschnitt 28 ist eine zum Durchstechen der Litzen des Neutralleiterkabels 29 vorgesehene Lasche 30 gebildet, deren freies Ende sich nach Durchstechen des Neutralleiters abbiegen lässt, wie dies aus Fig. 7f hervorgeht.

Eine Anschlussvorrichtung für einen Stromzähler, insbesondere elektronischen Stromzähler, bei dem entsprechend der vorangehend beschriebenen Lösung zur Spannungsversorgung des Stromzählers ein Verbindungsstück mit einem an der Verbindungsstelle durchgehend verlegten Neutralleiter in Kontakt gebracht wird, ist auch unabhängig von den im Anspruch 1 angegebenen Merkmalen von Bedeutung. Das Verbindungsstück kann mit dem Neutralleiterkabel kraft-, form- oder/und stoffschlüssig verbunden sein. Vorzugsweise umgreift das Verbindungsstück das Kabel wenigstens teilweise. Abweichend von dem gezeigten Ausführungsbeispiel braucht das Verbindungsstück nicht zwischen den Litzen des Kabels das Kabel zu durchdringen oder in das Kabel einzudringen. An der Verbindungsstelle kann das Kabel, z.B. durch Ultraschall, verdichtet sein.

Ein Abschnitt 31 eines in Fig. 8 dargestellten Verbindungsstücks 8e entspricht teilweise dem Verbindungsstück von Fig. 2. An dem dem Abschnitt 31 entgegengesetzten Ende ist eine federnde Kontaktnase 32 mit einem Kontaktabschnitt 35 gebildet. Der Kontaktnase 32 entspricht ein schmaler Endabschnitt 33 eines Blechstanzteils 1 g. An einen der Klemmschenkel des Abschnitts 31 schließt sich eine Verlängerung 36 an, die z.B. mit einem Anschlusskabel verschweißbar ist.

Ein in Fig. 9c gezeigtes, aus einem Blechstanzteil 1h gemäß Fig. 9a hergestelltes Verbindungsstück 8h weist einen Abschnitt 34 auf, welcher dem in Fig. 5 gezeigten Verbindungsstück entspricht. An einen Klemmschenkel dieses Verbindungsstücks schließt sich eine federnde Kontaktnase 32h an.

Wie aus Fig. 10 hervorgeht, kann diese Kontaktnase 32h mit einem weiteren, dem Verbindungsstück von Fig. 5 entsprechenden Verbindungsstück in Kontakt treten und z.B. eine Überbrückung bilden.

Fig. 11 zeigt dem Verbindungsstück von Fig. 3 entsprechende Verbindungsstücke, wobei eines der Verbindungsstücke mit einer Kontaktnase 32i verbunden ist.

Ein in Fig. 13a gezeigtes Blechstanzteil 1j zur Herstellung eines Verbindungsstücks 8j gemäß Fig. 13b und c weist an einer Längsseite 15j einen Einschnitt 3j auf. Der Einschnitt 3j verläuft im Winkel zunächst in Querrichtung und dann in Längsrichtung des Blechstanzteils 1j und endet an einer ersten Biegelinie 9j. Eine zweite Biegelinie 35 verläuft im Abstand und parallel zur Biegelinie 9j, wobei der Abstand zwischen diesen Biegelinien gleich der Breite einer durch den Einschnitt 3j gebildeten Nase 37 an einem Längsende des Blechstanzteils 1j ist. Durch 90°-Biegungen um die Biegelinien 9j und 35 sind zueinander im Abstand angeordnete Klemmschenkel 6j und 7j gebildet, wobei der Klemmschenkel 6j im Wesentlichen in der Blechebene des Blechstanzteils j liegt und nur der Klemmschenkel 7j tulpenblattartig aus dieser Ebene herausgebogen ist. Durch die beiden Abwinklungen um die Biegelinien 9j und 35 gelangt die Nase 37 in eine zurückversetzte Position, so dass sie dem Klemmschenkel 6j an dessen Ende gegenüberliegt.

## Patentansprüche

1. Verbindungsstück für eine zum Anschluss eines Stromzählers, insbesondere elektronischen Stromzählers, vorgesehene Anschlussvorrichtung, wobei das Verbindungsstück zur unmittelbaren Verbindung mit einem durch die Anschlussvorrichtung hindurch geführten Neutralleiterkabel (29) geeignet ist,
**dadurch gekennzeichnet,**
**dass** das Verbindungsstück (8) Klemmschenkel (6,7) aufweist, zwischen denen sich unter Herstellung eines elektrischen Kontakts ein Anschlussleiter (12) des Stromzählers einklemmen lässt, wobei das Verbindungsstück einen Endabschnitt (28) zur unmittelbaren Verbindung mit dem durch die Anschlussvorrichtung hindurch geführten Neutralleiterkabel (29) aufweist und wobei der Endabschnitt (28) das Neutralleiterkabel (29) wenigstens teilweise umgreift.

2. Verbindungsstück nach Anspruch 1,
**dadurch gekennzeichnet,**
**dass** der Endabschnitt (28) kraft-, form- oder/und stoffschlüssig mit dem Neutralleiterkabel (29) verbindbar ist.

3. Verbindungsstück nach einem der Ansprüche 1 bis 2,
**dadurch gekennzeichnet,**
**dass** an dem Endabschnitt (28) eine zum Durchstechen der Litzen des Neutralleiterkabels (29) vorgesehene Lasche (30) gebildet ist.

4. Verbindungsstück nach Anspruch 3,
**dadurch gekennzeichnet,**
**dass** das freie Ende Lasche (30) nach Durchstechen des Neutralleiterkabels (29) abbiegbar ist.

5. Verbindungsstück nach einem der Ansprüche 1 bis 4,
**dadurch gekennzeichnet,**
**dass** das Neutralleiterkabel (29) an der Verbindungsstelle, z.B. durch Ultraschalleinwirkung, verdichtet ist.

6. Verbindungsstück nach einem der Ansprüche 1 bis 5,
**dadurch gekennzeichnet,**
**dass** das Verbindungsstück durch Formung eines Blechstanzteils (1) hergestellt ist und wenigstens ein Abschnitt (4,5) des Blechstanzteils (1), welcher einen der beiden Klemmschenkel (6,7) bildet, durch einen schmalen Randeinschnitt (3) in das Blechstanzteil (1), den äußeren Rand des Blechstanzteils sowie durch eine vom inneren Ende des Randeinschnitts (3) zum äußeren Rand des Blechstanzteils (1) verlaufende Linie (9,10) begrenzt ist.

7. Verbindungsstück nach einem der Ansprüche 1 bis 6,
**dadurch gekennzeichnet,**
**dass** wenigstens einer der Klemmschenkel (6,7) in der Art eines Tulpenblütenblatts geformt ist.

8. Verbindungsstück nach einem der Ansprüche 1 bis 7,
**dadurch gekennzeichnet,**
**dass** die Klemmschenkel (6,7) senkrecht zur Schenkellängsrichtung zueinander versetzt sind oder einander gegenüberliegen.

9. Verbindungsstück nach einem der Ansprüche 1 bis 2,
**dadurch gekennzeichnet,**
**dass** das Blechstanzteil (1) eine Rechteckform aufweist und der Randeinschnitt (3) geradlinig von der Mitte einer Rechteckseite (2) an und senkrecht zu dieser verläuft.

10. Verbindungsstück nach Anspruch 9,
**dadurch gekennzeichnet,**
**dass** die genannte Linie senkrecht zu dem geradlinigen Randeinschnitt (3) verläuft und ggf. eine Biegelinie (9,10) bildet.

11. Verbindungsstück nach Anspruch 10,
**dadurch gekennzeichnet,**
**dass** der wenigstens eine Klemmschenkel (6,7) von der Biegelinie (9,10) an tulpenblattartig geformt ist.

12. Verbindungsstück nach einem der Ansprüche 6 bis 11,
**dadurch gekennzeichnet,**
**dass** ein der genannten Linie (10a) naher Teil (13) des Abschnitts (5a) senkrecht zum Randeinschnitt (3a) verschränkt ist, so dass der in Richtung zum freien Ende verbleibende, einen (7a) der Klemmschenkel (6a,7a) bildende Teil des Abschnitts (5a) dem anderen Klemmschenkel (6a) gegenüberliegt.

13. Verbindungsstück nach einem der Ansprüche 6 bis 12,
**dadurch gekennzeichnet,**
**dass** ein schräger oder im Winkel verlaufender Randeinschnitt (3d;3j) an einer Längsseite (15d,15j) des Stanzteils (1d;1j) gebildet.

14. Verbindungsstück nach Anspruch 13,
**dadurch gekennzeichnet,**
**dass** durch den gewinkelten Randeinschnitt (3j) eine von einem der Klemmschenkel (7j) abgewinkelte Nase (37) gebildet ist, welche einem Endabschnitt des anderen Klemmschenkels (6j) gegenüberliegt.

## Claims

1. Connector piece for a connector device provided for connecting an electricity meter, in particular an electronic electricity meter, wherein the connector piece is suitable for direct connection with a neutral conductor cable (19) guided through the connector device,
**characterised in that**
the connector piece (8) comprises clamping legs (6, 7), between which by producing an electric contact a connecting conductor (12) of the electricity meter can be clamped, wherein the connector piece has an end section (28) for direct connection with the neutral conductor cable (29) guided through the connection device and wherein the end section (28) at least partly grips around the neutral conductor cable (29).

2. Connector piece according to claim 1,
**characterised in that**
the end section (28) can be connected in a force-fitting, form-fitting and/or bonded manner to the neutral conductor cable (29).

3. Connector piece according to any one of claims 1 to 2,
**characterised in that**
at the end section (28) a tab (30) for piercing through the strands of the neutral conductor cable (29) is formed.

4. Connector piece according to claim 3,
**characterised in that**
the free end tab (30) can be bent after piercing through the neutral conductor cable (29).

5. Connector piece according to any one of claims 1 to 4,
**characterised in that**
the neutral conductor cable (29) is compressed at the connecting point, e.g. by the effect of ultrasound.

6. Connector piece according to any one of claims 1 to 5,
**characterised in that**
the connector piece is produced by shaping a sheet metal stamped part (1) and at least one section (4, 5) of the sheet metal stamped part (1), which forms one of the two clamping legs (6, 7), is delimited by a narrow incision (3) in the sheet metal stamped part (1), the outer edge of the sheet metal stamped part and a line (9, 10) running from the inner end of the incision (3) to the outer edge of the sheet metal stamped part (1).

7. Connector piece according to any one of claims 1 to 6,
**characterised in that**
at least one of the clamping legs (6, 7) is shaped in the manner of a tulip petal.

8. Connector piece according to any one of claims 1 to 7,
**characterised in that**
the clamping legs (6, 7) are offset relative to one another perpendicular to the longitudinal direction of the legs or are opposite one another.

9. Connector piece according to any one of claims 1 to 2,
**characterised in that**
the sheet metal stamped part (1) has a rectangular form and the incision (3) runs linearly from the centre of a rectangle side (2) on and perpendicular to the latter.

10. Connector piece according to claim 9,
**characterised in that**
the said line is perpendicular to the linear incision (3) and if necessary forms a bending line (9, 10).

11. Connector piece according to claim 10,
**characterised in that**
the at least one clamping leg (6, 7) is shaped by the bending line (9, 10) in the manner of a tulip leaf.

12. Connector piece according to any one of claims 6 to 11,
**characterised in that**
a portion (13) of the section (5a) close to the said line (10a) is crossed perpendicular to the incision (3a), so that the portion of the section (5a) forming one (7a) of the clamping legs (6a,7a) in the direction of the free end is opposite the other clamping leg (6a).

13. Connector piece according to any one of claims 6 to 12,
**characterised in that**
an oblique or angled incision (3d; 3j) is formed on a longitudinal side (15d, 15j) of the stamped part (1d; 1j).

14. Connector piece according to claim 13,
**characterised in that**
by means of the angled incision (3j) a nose (37) angled by one of the clamping legs (7j) is formed which is opposite an end section of the other clamping leg (6j).

## Revendications

1. Pièce de liaison pour un dispositif de raccordement prévu pour le raccordement d'un compteur de courant, en particulier d'un compteur de courant électronique, la pièce de liaison étant adaptée à la liaison directe avec un câble de conducteur neutre (29) guidé à travers le dispositif de raccordement,
**caractérisée en ce**
**que** la pièce de liaison (8) présente des branches de serrage (6, 7) entre lesquelles un conducteur de raccordement (12) du compteur de courant peut être serré, un contact électrique étant établi ce faisant, la pièce de liaison présentant une section d'extrémité (28) pour la liaison directe avec le câble de conducteur neutre (29) guidé à travers le dispositif de raccordement et la section d'extrémité (28) entourant au moins partiellement le câble de conducteur neutre (29).

2. Pièce de liaison selon la revendication 1,
**caractérisée en ce**
**que** la section d'extrémité (28) peut être reliée au câble de conducteur neutre (29) par adhérence, par complémentarité de forme et/ou par apport de matière.

3. Pièce de liaison selon l'une des revendications 1 à 2,
**caractérisée en ce**
**qu'**une languette (30) prévue pour transpercer les fils du câble de conducteur neutre (29) est formée sur la section d'extrémité (28).

4. Pièce de liaison selon la revendication 3,
**caractérisée en ce**
**que** l'extrémité libre de la languette (30) peut être pliée après transpercement du câble de conducteur neutre (29).

5. Pièce de liaison selon l'une des revendications 1 à 4,
**caractérisée en ce**
**que** le câble de conducteur neutre (29) est densifié dans la zone de liaison, par exemple sous l'action d'ultrasons.

6. Pièce de liaison selon l'une des revendications 1 à 5,
**caractérisée en ce**
**que** la pièce de liaison est réalisée par mise en forme d'une pièce découpée en tôle (1) et au moins une section (4, 5) de la pièce découpée en tôle (1), qui forme l'une des deux branches de serrage (6, 7), est limitée par une étroite incision de bord (3) dans la pièce découpée en tôle (1), le bord extérieur de la pièce découpée en tôle ainsi que par une ligne (9, 10) s'étendant de l'extrémité intérieure de l'incision de bord (3) au bord extérieur de la pièce découpée en tôle (1).

7. Pièce de liaison selon l'une des revendications 1 à 6,
**caractérisée en ce**
**qu'**au moins une des branches de serrage (6, 7) est formée à la manière d'un pétale de tulipe.

8. Pièce de liaison selon l'une des revendications 1 à 7,
**caractérisée en ce**
**que** les branches de serrage (6, 7) sont décalées l'une par rapport à l'autre perpendiculairement à la direction longitudinale des branches ou se trouvent l'une en face de l'autre.

9. Pièce de liaison selon l'une des revendications 1 à 2,
**caractérisée en ce**
**que** la pièce découpée en tôle (1) présente une forme rectangulaire et l'incision de bord (3) s'étend en ligne droite à partir du milieu d'un côté du rectangle (2) et perpendiculairement à celui-ci.

10. Pièce de liaison selon la revendication 9,
**caractérisée en ce**
**que** ladite ligne s'étend perpendiculairement à l'incision de bord rectiligne (3) et forme le cas échéant une ligne de pliage (9, 10).

11. Pièce de liaison selon la revendication 10,
**caractérisée en ce**
**qu'**au moins une branche de serrage (6, 7) est formée à la manière d'une feuille de tulipe à partir de la ligne de pliage (9, 10).

12. Pièce de liaison selon l'une des revendications 6 à 11,
**caractérisée en ce**
**qu'**une partie (13) de la section (5a) proche de ladite ligne (10a) est vrillée perpendiculairement à l'incision de bord (3a), de sorte que la partie de la section (5a) restante en direction de l'extrémité libre, formant une (7a) des branches de serrage (6a, 7a), se trouve en face de l'autre branche de serrage (6a).

13. Pièce de liaison selon l'une des revendications 6 à 12,
**caractérisée en ce**
**qu'**une incision de bord (3d ; 3j) oblique ou s'étendant selon un angle est formée sur un grand côté (15d, 15j) de la pièce découpée (1d ; 1j).

14. Pièce de liaison selon la revendication 13,
**caractérisée en ce**
**que**, par l'incision de bord (3j) faisant un angle, il est formé un bec (37) coudé à partir d'une des branches de serrage (7j), lequel se trouve en face d'une section d'extrémité de l'autre branche de serrage (6j).
